# EUROPÄISCHE PATENTSCHRIFT

(11) **EP 0 291 845 B1**
(45) Veröffentlichungstag und Bekanntmachung des Hinweises auf die Patenterteilung: **28.11.1990**
(21) Anmeldenummer: 88107585.7
(22) Anmeldetag: 11.05.1988
(51) Int. Cl.: F42B 12/06

(54) **Geschoss mit einem Geschosskern und einem Geschossmantel**
Projectile with core and jacket
Projectile à noyau et à enveloppe

(30) Priorität: 21.05.1987 CH 1972/87
(43) Veröffentlichungstag der Anmeldung: 23.11.1988
(73) Patentinhaber: Werkzeugmaschinenfabrik Oerlikon-Bührle AG, 8050 Zürich (CH)
(72) Erfinder: Katzmann, Harald, Ing. HTL, D-5432 Neuenhof (DE)

(56) Entgegenhaltungen:
- CH-A- 305 149
- CH-A- 305 150
- CH-A- 305 151
- CH-A- 360 312
- FR-A- 2 202 275
- GB-A- 2 113 810

## Beschreibung

Die Erfindung betrifft ein Treibspiegelgeschoss gemäss dem Oberbegriff des Patentanspruches.

Ein solches Treibspiegelgeschoss ist in der CH-A 670 882 beschrieben.

Es ist bekannt (siehe EP-A 0 073 385), für solche Geschosse einen Geschosskern aus Wolfram zu verwenden. Insbesondere wird sogenannter frangibler Wolfram verwendet, dessen Druckfestigkeit 10-20ma) grösser ist als dessen Zugfestigkeit. Ein solcher Kern aus Wolfram mit sehr kleiner Dehnung (annähernd Null) lässt sich in der herkömmlichen Weise nicht aus Kanonen mit hoher Kadenz verschiessen, da die Gefahr besteht, dass der Geschosskern bereits beim Zuführen des Geschosses zur Feuerwaffe zerbricht. Beim Zuführen des Geschosses zur Waffe, insbesondere beim Einschieben des Geschosses ins Waffenrohr, entstehen grosse Verzögerungskräfte, welche Zugspannungen im Geschosskern erzeugen. Durch diese Zugspannungen kann der Kern vorzeitig zerstört werden.

Es ist ferner ein Sprengkörper bekannt (siehe CH-A 305 149) mit in eine Bindemasse eingebetteten Splittern, bei welchem der die Splitter enthaltende Teil mindestens teilweise durch ein elastisch gespanntes, mechanisches Mittel auf Druck gespannt ist. Der die Splitter enthaltende Teil ist vorzugsweise ein zylinderförmiger Hohlkörper, der ebenfalls durch einen Zuganker vorgespannt ist. Dieser Hohlkörper weist zwei zueinander parallele Stirnflächen an seinen beiden Enden auf, an denen der Zuganker zur Erzeugung einer Vorspannung angreift.

In der GB-A 2 113 810 (Rheinmetall) ist ein panzerbrechendes Geschoss beschrieben, dessen Kern im wesentlichen zylindrisch ist. Der vordere Teil, hinter dem sich der Hauptteil des Kernes befindet, enthält eine Anzahl Elemente, welche beim Aufschlag des Geschosses im Ziel ihren Durchmesser vergrössern und dann einen grösseren Durchmesser als der vordere Teil aufweisen.

Diese Elemente weisen eine sich in Schussrichtung gesehen nach vorne öffnende kegelige Aussparung auf. Falls diese Elemente aus sprödem Material bestehen, würde durch eine Druckspannung die Gefahr des vorzeitigen Zerfalles nur vergrössert und nicht vermindert.

In der FR-A 2 202 275 (Dynamit Nobel) ist ein Verfahren zur Herstellung von Hartkerngeschossen beschrieben. Dieses Geschoss besitzt einen Kern aus gesintertem Pulver, der von einem Geschossmantel umgeben ist. Das Pulver wird in ein Hüllrohr eingebracht und zusammen mit diesem durch Explosionsverdichten zu einem ummantelten Geschosskörper verdichtet. Dieser Körper wird anschliessend wärmebehandelt und nach Anordnung je eines Abschlussstopfens 3 und 4 an seinem vorderen und hinteren Ende durch spanlose und/oder spanabhebende Bearbeitung auf die vorgegebenen Geschossmasse gebracht.

Der Gedanke, Hartkerngeschosse von grosser Sprödigkeit herzustellen und durch axiale Druckspannung zusammenzuhalten wird durch diese französische Patentschrift nicht nahegelegt.

Es hat sich nun gezeigt, dass bei parallelen Stirnflächen die Gefahr besteht, dass der zylindrische Hohlkörper durch die Vorspannung zerbricht.

Die Aufgabe, welche mit der vorliegenden Erfindung gelöst werden soll, besteht in der Schaffung eines Geschosskörpers, der eine grosse Verspannung aushält, ohne dass die Gefahr besteht, dass er unter der Wirkung dieser Vorspannung zerbricht.

Das erfindungsgemässe Treibspiegelgeschoss, mit dem diese Aufgabe gelöst wird, weist die Merkmale des kennzeichnenden Teiles des Patentanspruches auf.

Diese Ausbildung des Geschosskernes hat folgende Vorteile:
Durch die kegelförmigen Stirnflächen an beiden Enden des mittleren Teiles entsteht beim Auftreffen und Eindringen des Geschosses in ein Ziel eine Fokussierung der Druck- und Schockwellen, daraus ergibt sich eine erhöhte Durchschlagsleistung bei leicht gepanzerten Zielen, ein verzögertes Zerbrechen des zerbrechlichen Kernmittelteiles und somit eine grössere Tiefenwirkung, d.h. grösseres Zerstörungsvolumen bei ungepanzerten Zielen und eine zusätzliche Verbesserung der Zentrierung des Mittelteiles beim Zusammensetzen der drei Teile.

Verschiedene Ausführungsbeispiele des erfindungsgemässen Geschosses sind anhand der beigefügten Zeichnung im folgenden ausführlich beschrieben. Es zeigt:
Fig.1 einen Längsschnitt durch das erfindungsgemässe Geschoss;
Fig.2 einen Längsschnitt durch einen Geschosskern gemäss einem zweiten Ausführungsbeispiel;
Fig.3 einen Längsschnitt durch einen Geschosskern gemäss einem dritten Ausführungsbeispiel; und
Fig.4 einen Längsschnitt durch einen Geschosskern gemäss einem vierten Ausführungsbeispiel.

Gemäss Fig.1 weist das erfindungsgemässe Geschoss 10 einen Geschosskern 11 auf. Dieser Geschosskern 11 besteht aus drei Teilen 12,13 und 14, welche durch einen Zuganker 15 zusammengehalten werden. Dieser Zuganker 15 ist vorne in die Geschosskernspitze 12 und hinten in das Geschosskernheck 14 eingeschraubt, wobei die drei Teile 12,13 und 14 derart aneinander gepresst werden können, dass der im wesentlichen zylindrische Mittelteil 13 unter Vorspannung steht. Die beiden Stirnflächen 43,44 des im wesentlichen zylindrischen Mittelteiles 13, an denen die anderen beiden Teile 12 und 14, d.h. die Spitze 12 und das Heck 14 des Geschosskernes 11 anliegen, sind kegelförmig ausgebildet, wobei der Kegelspitzwinkel a kleiner als 180° ist. Die Stirnflächen 45,46 der anderen beiden Teile 12 und 14, welche an diesen Stirnflächen 43,44 des mittleren Teiles 13 anliegen, sind ebenfalls kegelförmig ausgebildet, wobei der Kegelspitzwinkel ß grösser als 180_{°} ist. Diese beiden Kegelspitzwinkel a und ß ergänzen sich auf 360_{°}, wie aus der Zeichnung ersichtlich ist.

Der Geschosskern 11 steckt in einem ringförmigen Treibspiegelheck 16. Zur Befestigung des Geschosskernes 11 im Treibspiegelheck 16 sind im Geschosskernheck 14 zwei Umfangsnuten 17 vorhanden, in welche eine Anzahl gleichmässig am Umfang verteilter Nocken 18 des Treibspiegelhecks 16 hineinragen. Am Treibspiegelheck 16 wird durch eine innere Umfangsnut 19 eine Sollbruchstelle 20 gebildet. Oberhalb dieser Sollbruchstelle 20 besitzt das Treibspiegelheck 16 eine Anzahl Zungen 21, an denen sich je zwei Nocken 18 befinden. Beim Abschuss des Geschosses 10 kann sich der Geschosskern 11 auf einer konischen Fläche 22 des Treibspiegelhecks 16 abstützen. Am Treibspiegelheck 16 ist ferner ein Treibspiegelmantel 23 befestigt, auf den eine Treibspiegelhaube 24 aufgesetzt ist.

Der Treibspiegel besteht somit aus einem Treibspiegelheck 16, einem Treibspiegelmantel 23 und einer Treibspiegelhaube 24. Dieser Treibspiegel ist jedoch nicht Gegenstand der Erfindung und soll daher hier nicht näher erläutert werden.

Für die einzelnen Teile des Geschosses werden vorzugsweise folgende Werkstoffe verwendet:

Für den Mittelteil 13 wird vorzugsweise frangibles Wolfram verwendet, bei dem die Druckfestigkeit 10-20mal höher ist als die Zugfestigkeit. Daher muss dieser Mittelteil 13 durch die erwähnte Vorspannung unter der Wirkung des Zugankers 15 vor Zugspannungen beim Abschuss des Geschosses geschützt werden.

Für das Geschosskernheck 14 eignet sich Stahl oder eine Wolframlegierung.

Für die Geschosskernspitze 12 eignet sich Stahl, Titan, Zirkonium oder eine Wolframlegierung.

Für die Treibspiegelhaube 24 eignet sich Kunststoff.

Für den Treibspiegelmantel 23 wird ebenfalls Kunststoff verwendet.

Für das Treibspiegelheck 16 eignet sich ausschliesslich Leichtmetall.

Der Zuganker 15 besteht vorzugsweise aus Stahl.

Gemäss Fig.1 weist dieser Zuganker 15 an beiden Enden ein Gewinde 25 auf und ist in je eine entsprechende Bohrung des Kernhecks und der Kernspitze 12 eingeschraubt.

Gemäss Fig.2 ist der Zuganker 27 aus einem Stück mit der Geschosskernspitze 28 hergestellt und in eine durchgehende Bohrung 29 des Geschosskernhecks 30 eingeschraubt. Gemäss Fig.3 weist der Zuganker 31 an beiden Enden ein Gewinde auf, ist vorne in eine Bohrung 33 der Geschosskernspitze 34 eingeschraubt und ragt hinten in das Geschosskernheck 35. Eine Kontermutter 36 ist auf das hintere Gewinde 32 des Zugankers 31 aufgeschraubt und ermöglicht es, die drei Teile 34,35 und 37 zusammenzupressen und das Mittelteil unter Vorspannung zu setzen.

Gemäss Fig.4 ist der Zuganker 38 an die Geschossspitze 39 angeschweisst und ragt mit seinem hinteren Ende in eine Bohrung des Geschosskernhecks 40. Das hintere Ende des Zugankers 38 wird zu einem Nietkopf 41 verformt oder verstemmt, wobei auch bei diesem Ausführungsbeispiel eine Vorspannung im Mittelteil 42 des Geschosskerns möglich ist.

## Patentansprüche

Treibspiegelgeschoss (10) enthaltend:
- einen Geschosskern (11);
- einen Treibspiegelmantel (23), der den Geschosskern (11) umgibt;
- ein Treibspiegelheck (16), das am hinteren Ende des Treibspiegelmantels (23) befestigt ist;
- eine Treibspiegelhaube (24), die am vorderen Ende des Treibspiegelmantels (23) befestigt ist;
- wobei der Geschosskern (11) aus drei Teilen besteht, die aus verschiedenen Werkstoffen hergestellt sind;
- eines dieser drei Teile (12, 13, 14) bildet den mittleren Teil (13), der aus einem sehr zerbrechlichen Material hergestellt ist;
- einen Zuganker (15), der durch den mittleren Teil (13) hindurchragt und die drei Teile (12, 13, 14) miteinander verbindet;
- wobei der mittlere Teil (13) durch den Zuganker (16) vorgespannt ist;
- durch die Vorspannung des mittleren Teiles (13) wird ein vorzeitiges Zerfallen des mittleren Teiles (13) verhindert, der zwischen den anderen Teilen (12, 14) eingespannt ist;
- die anderen beiden Teile (12, 14) werden durch eine Geschosskernspitze (12) und durch ein Geschosskernheck (14) gebildet, dadurch gekennzeichnet, dass
- der mittlere Teil (13) zwei im wesentlichen konische Stirnflächen (43, 44) aufweist mit je einem Kegelspitzwinkel (a) kleiner als 180_{°};
- wobei die Geschosskernspitze (12) an der einen konischen Stirnfläche (44) und das Geschosskernheck (14) an der anderen konischen Stirnfläche (43) des mittleren Teiles (13) anliegt und
- die Geschosskernspitze (12) eine ebenfalls im wesentlichen konische Stirnfläche (46) aufweist mit einem Kegelspitzwinkel (ß) grösser als 180_{°}, die an der Stirnfläche (44) des mittleren Teiles (13) anliegt, das Geschosskernheck (14) eine ebenfalls im wesentlichen konische Stirnfläche (45) aufweist mit einem Kegelspitzwinkel (ß) grösser als 180°, die an der anderen Stirnfläche (43) des mittleren Teiles (13) anliegt und der Kegelspitzwinkel (a) des mittleren Teiles (13) sowie der Kegelspitzwinkel (ß) der anderen beiden Teile (12, 14) sich auf 360_{°} ergänzen (a + ß = 360°).

## Claims

Sabot projectile (10), including
- a projectile core (11);
- a sabot jacket (23), which encapsules the projectile core (11);
- a sabot rear (16), attached to the rear end of the sabot jacket (23);
- a sabot hood (24), attached to the front end of the sabot jacket (23);
- whereby the projectile core (11) consists of three sections, which are made of different materials;
- one of these three sections (12, 13, 14) forming the middle section (13), which is made ot a very easily breakable material;
- a tension means (15), which extends through the middle section (13) and connects the three sections (12, 13, 14) to one another;
- whereby the middle section (13) is pre-tensioned by the tension means;
- by pretensioning the middle section (13), premature disintegration of the middle section (13) is prevented, which is tensioned between the other sections (12, 14);
- the other two sections (12, 14) are formed by a projectile-core tip (12) and a projectile-core rear (14),
characterised in that
-the middle section (13) has two substantially conical end surfaces (43, 44) with each a cone-tip angle (a) of less than 180°;
- whereby the projectile-core tip (12) abuts against the one conical end surface (44), and the projectile-core rear (14) against the other conical end surface (43) of the middle section (13), and
- the projectile-core tip (12) has an also substantially conical end, surface (46) with a cone-tip angle (ß) of more than 180°, which abuts against the end surface (44) of the middle section (13), the projectile-core rear (14) has an also substantially conical end surface (45) with a cone-tip angle (ß) of more than 180_{°}, which abuts against the other end surface (43) of the middle section (13), and the cone-tip angle (a) of the middle section (13) as well as the cone-tip angle (p) of the other two sections (12, 14) complement one another to 360_{°} (a + ß = 360_{°}).

## Revendications

Projectile à sabot (10) comprenant:
- un noyau de projectile (11),
- une enveloppe de projectile à sabot (23) qui entoure le noyau (11) du projectile,
- une partie arrière (16) de projectile à sabot qui est fixée à l'extrémité arrière de l'enveloppe (23) du projectile à sabot,
- une coiffe (24) de projectile à sabot qui est fixée à l'extrémité avant de l'enveloppe (23) du projectile à sabot,
- le noyau (11) du projectile étant composé de trois parties réalisées dans des matériaux différents,
- l'une de ces trois parties (12, 13, 14) forme la partie médiane (13) réalisée en un matériau très cassant,
- un tirant (15) traversant la partie médiane (13) et réunissant les trois parties (12, 13, 14),
- la partie médiane (13) étant mise en précontrainte par le tirant (16),
- la précontrainte de la partie médiane (13) évitant un morcellement prématuré de la partie médiane (13) enserrée entre les autres parties (12, 14),
- les deux autres parties (12, 14) sont formées par une pointe de noyau de projectile (12) et une partie arrière de noyau de projectile (14),
caractérisé en ce que:
- la partie médiane (13) comporte deux surfaces frontales (43, 44) essentiellement coniques avec chaque fois un angle de cône (a) inférieur à 180_{°},
- la pointe (12) du noyau de projectile étant appliquée contre l'une des surfaces frontales coniques (44) et la partie arrière (14) du projectile étant appliquée contre l'autre surface frontale conique (43) de la partie médiane (13) et,
- la pointe (12) du noyau de projectile ayant également une surface frontale (46) essentiellement conique dont l'angle du cône (ß) est supérieur à 180°, cette pointe s'appliquant également contre la surface frontale (44) de la partie médiane (13) et la partie arrière (14) du projectile ayant également une surface frontale (45) essentiellement conique avec un angle de cône (ß) supérieur à 180° venant s'appliquer contre l'autre surface frontale (43) de la partie médiane (13) et l'angle du cône (a) de la partie médiane (13) ainsi que l'angle du cône (ß) des deux autres parties (12, 14) se complétant à 360° (a + ß = 360_{°}).
